# EUROPÄISCHE PATENTSCHRIFT

(11) **EP 2 064 724 B1**
(45) Veröffentlichungstag und Bekanntmachung des Hinweises auf die Patenterteilung: **18.06.2014**
(21) Anmeldenummer: 06805336.2
(22) Anmeldetag: 21.09.2006
(51) Int. Cl.: H01H 83/10, H01H 83/12

(54) **HILFSAUSLÖSER FÜR EINEN LEISTUNGSSCHALTER**
AUXILIARY RELEASE FOR A CIRCUIT BREAKER
DECLENCHEUR AUXILIAIRE POUR COMMUTATEUR DE PUISSANCE

(43) Veröffentlichungstag der Anmeldung: 03.06.2009
(73) Patentinhaber: Siemens Aktiengesellschaft, 80333 München (DE)
(72) Erfinder: GAWENDOWICZ, Daniel, 14612 Falkensee (DE)
(86) Internationale Anmeldenummer: PCT/DE2006/001685
(87) Internationale Veröffentlichungsnummer: WO 2008/034398

(56) Entgegenhaltungen:
- EP-A- 1 122 758
- EP-A- 1 154 538
- WO-A-2004/047137

## Beschreibung

Die Erfindung betrifft einen Hilfsauslöser für einen Leistungsschalter. Der Hilfsauslöser kann zum Beispiel als Zubehörteil für einen Niederspannungskompaktleistungsschalter verwendet werden.

Es besteht die Anforderung an moderne Leistungsschalter, dass diese die Funktionen eines Spannungsauslösers und eines Unterspannungsauslösers in einem Gerät, z.B. in einem Niederspannungskompaktleistungsschalter, kombinieren. Ein Unterspannungsauslöser schaltet ab, wenn keine beziehungsweise eine Spannung unter einem definierten Wert an ihm anliegt. Dadurch können z.B. nach Stromausfall unkontrollierte Wiederanläufe von Maschinen verhindert werden.

Ein Spannungsauslöser schaltet ab, wenn an ihm eine Spannung anliegt, die einen bestimmten Wert überschreitet.

Der mit Unterspannungsauslöser und Spannungsauslöser ausgerüstete Leistungsschalter soll möglichst eine extrem kompakte Bauweise aufweisen. Dabei sind teilweise die Hüllmaße einzelner Leistungsschaltertypen bereits festgelegt und es müssen in derartige Leistungsschalter noch weitere Hilfs- und Alarmschalter integriert werden. Außerdem besteht ein Zielkonflikt zwischen der Forderung eines nur geringen Steuerstroms und gleichzeitiger hoher Zuverlässigkeit des resultierenden Schaltzustandes des Leistungsschalters, das heißt, es ist gefordert, mit geringen Steuerströmen eine derartige mechanische Bewegung der Schaltelemente des Leistungsschalters zu erzeugen, dass dieser den gewünschten Schaltzustand zuverlässig erreicht und stabil hält.

Es ist bekannt, die genannten Funktionen durch den Einbau eines Spannungsauslösers und eines Unterspannungsauslösers als zwei interne Zubehörteile im Leistungsschalter zu realisieren. Beide Zubehörteile haben dabei eine jeweils eigene mechanische Kopplungsstelle an das Betätigungselement für den Leistungsschalter, das heißt, bei herkömmlicher Ausrüstung des Leistungsschalters mit einem Spannungsauslöser und einem Unterspannungsauslöser bestehen zwei Übergabepunkte zwischen dem jeweiligen Auslöser und dem mechanischen Betätigungselement. Ein solcher Auslöser ist aus dem Dokument

EP-A-1 122 758 bekannt.

Der Erfindung liegt daher die Aufgabe zugrunde, einen Hilfsauslöser zur Verfügung zu stellen, der mit einfachem und kostengünstigem Aufbau die Möglichkeit bietet, die Funktion eines Unterspannungsauslösers und die Funktion eines Spannungsauslösers bei geringem Energiebedarf und hoher Auslösezuverlässigkeit in einem Gerät mit geringen Hüllmaßen zu vereinigen.

Die Aufgabe wird durch die im Anspruch 1 genannten Merkmale der Erfindung gelöst. Vorteilhafte Ausgestaltungen der Erfindung sind in den Unteransprüchen angegeben.

Es wird ein Hilfsauslöser für einen Leistungsschalter zur Verfügung gestellt, wobei der Hilfsauslöser einen Unterspannungsauslöser zur mechanischen Betätigung eines Betätigungselementes umfasst und im Stromkreis des Unterspannungsauslösers eine Anschlussstelle zum Anschluss eines Spannungsauslösers angeordnet ist.

Üblicherweise weist der Unterspannungsauslöser eine Spule auf, die im stromdurchflossenen Zustand eine Kraft auf ein Stellelement ausübt. Der Stromkreis, in dem der Spannungsauslöser integrierbar ist, ist damit der Stromkreis, in dem die Spule des Unterspannungsauslösers angeordnet ist. Die Bewegung des Stellelements an oder in der Spule wird mechanisch auf das Betätigungselement übertragen. Das Betätigungselement ist dabei z.B. ein mechanisches Schaltschloss eines Leistungsschalters, welches den Leistungsschalter auslöst oder schaltet, das heißt die Kontakte des Leistungsschalters in geöffnete Position bringt.

Durch die Möglichkeit der Integration des Spannungsauslösers in den Stromkreis des Unterspannungsauslösers ergibt sich eine Flexibilität des Hilfsauslösers dahingehend, dass er in einer Ausführungsform ohne Spannungsauslöser und in einer anderen Ausführungsform mit einem integrierten Spannungsauslöser verwendet werden kann. Das heißt, dass der erfindungsgemäße Hilfsauslöser im Bedarfsfall mit einem Spannungsauslöser nachgerüstet werden kann.

In einer vorteilhaften Ausgestaltung umfasst der Hilfsauslöser des Weiteren einen Spannungsauslöser, der an die Anschlussstelle im Stromkreis des Unterspannungsauslösers angeschlossen ist und der eine Unterbrechung des Stromkreises dann bewirkt, wenn eine bestimmte an ihn angelegte Spannung überschritten ist.

Das heißt, dass ein Spannungsauslöser und ein Unterspannungsauslöser in einem Zubehörteil für einen Leistungsschalter vereinigt sind. Der Spannungsauslöser wird dabei durch einen externen Stromimpuls betätigt. Der Spannungsauslöser und der Unterspannungsauslöser definieren unterschiedliche, voneinander unabhängige Steuer-Spannungsbereiche, in denen der Leistungsschalter geschlossen bleiben beziehungsweise ausgelöst/ausgeschaltet werden soll.

Es wird eine Volumenersparnis im Innenraum des Leistungsschalters dadurch erreicht, dass nur ein Modul, in welchem die Funktionen des Spannungsauslösers und des Unterspannungsauslösers vereinigt sind, eingesetzt wird. Durch die einfache Fertigungsmöglichkeit des beide Funktionen erfüllenden Moduls werden Fertigungskosten eingespart. Gleichzeitig erhöht sich die Zuverlässigkeit der Schaltung, da nur eine Schnittstelle zwischen Hilfsauslöser und mechanischer Auslösewelle des Betätigungselementes existiert.

Des Weiteren werden Materialkosten gespart, da trotz Erfüllung von zwei Auslösefunktionen in einem Hilfsauslöser nur eine Auslösespule, ein Stellelement und ein Übertragungsmechanismus zur Übertragung der durch den Unterspannungsauslöser ausgelösten Schaltbewegung auf den Leistungsschalter vorhanden sind.

Außerdem besteht wenig Energiebedarf zur Auslösung des Spannungsauslösers, da dessen Öffnungsfunktion bereits durch Halbleiterbauelemente oder auch durch sehr kleine Spulen realisiert werden kann.

Der Einsatz des erfindungsgemäßen Hilfsauslösers beschränkt sich nicht auf Niederspannungskompaktleistungsschalter MCCB (moulded case circuit breaker), sondern er kann auch bei Leistungsschaltern unterschiedlicher Größe und Leistung wie zum Beispiel bei offenen Leistungsschaltern ACB (air circuit breaker) eingesetzt werden.

In einer Ausgestaltung der Anordnung des Spannungsauslösers im Stromkreis des Unterspannungsauslösers ist vorgesehen, dass der Spannungsauslöser unlösbar an die Anschlussstelle im Stromkreis angeschlossen ist. Das heißt, dass der erfindungsgemäße Hilfsauslöser mit integriertem Spannungsauslöser hergestellt ist.

In einer alternativen Ausgestaltung dazu ist vorgesehen, dass ein als Modul ausgestalteter Spannungsauslöser an die Anschlussstelle im Stromkreis des Unterspannungsauslösers lösbar angeschlossen ist. Durch die nachträgliche Nachrüstbarkeit mit einem modularen Spannungsauslöser lassen sich Produktionskosten senken und die Flexibilität des Unterspannungsauslösers erhöhen.

Es kann allerdings auch vorgesehen sein, dass ein Spannungsauslöser in modularer Bauweise fest an die Anschlussstelle angeschlossen werden kann.

In einer weiteren vorteilhaften Ausgestaltung ist vorgesehen, dass der Spannungsauslöser als das den Stromkreis unterbrechende Bauteil ein Halbleiterbauelement umfasst. In dieser konstruktiven Ausgestaltung existiert damit nur eine Spule im erfindungsgemäßen Hilfsauslöser, nämlich die Spule des Unterspannungsauslösers. Das heißt, dass trotz der Vereinigung von zwei Auslöserfunktionen nur eine Spule Energie verbraucht.

In einer alternativen Ausgestaltung zur Anordnung eines Halbleiterbauelementes ist vorgesehen, dass der Spannungsauslöser als das den Stromkreis unterbrechende Bauteil ein Relais umfasst.

Diese Ausführungsform hat den Vorteil der galvanischen Trennung der Kontakte des Stromkreises des Unterspannungsauslösers. Zwar ist hier neben der Spule des Unterspannungsauslösers im Relais eine weitere Spule angeordnet, aber diese Spule kann derart dimensioniert sein, dass sie die Öffnungsfunktion des Stromkreises des Unterspannungsauslösers auch mit geringem Stromverbrauch gewährleistet.

Vorteilhafterweise ist die Auslösespannung des Relais einstellbar. Damit lässt sich der Wert einstellen, bei dem der Spannungsauslöser den Stromkreis des Unterspannungsauslösers unterbricht und dieser wiederum mittels seines Stellgliedes ein Betätigungselement betätigt, welches die Öffnung des Leistungsschalters bewirkt.

Des Weiteren ist in einer besonderen Ausgestaltung vorgesehen, dass der Spannungsauslöser bei einer Spannung auslöst, die mindestens 55 % der Bemessungsspannung beträgt. Mit dieser Ausgestaltung wird der Spannungsauslöser verschärften Anforderungen, die in bestimmten Wirtschaftsgebieten gestellt werden, gerecht.

In einer weiteren konstruktiven Ausgestaltung des erfindungsgemäßen Hilfsauslösers ist vorgesehen, dass der Hilfsauslöser des Weiteren ein Schaltelement und einen an dieses Schaltelement mechanisch gekoppelten Spannungsauslöser umfasst, wobei das Schaltelement an die Anschlussstelle im Stromkreis angeschlossen ist und der Spannungsauslöser eine Unterbrechung des Stromkreises dann bewirkt, wenn eine bestimmte an ihn angelegte Spannung überschritten ist. In dieser Ausgestaltung öffnet nicht der Spannungsauslöser selbst den Stromkreis des Unterspannungsauslösers, sondern er betätigt ein Schaltelement, welches bevorzugt ein Öffner ist, und dieses öffnet den Stromkreis.

Die Erfindung wird anhand der beiliegenden Zeichnung beschrieben. Es zeigt:
- FIG 1: eine schematische Darstellung des erfindungsgemäßen Hilfsauslösers, welcher über ein mechanisches Betätigungselement an einen Leistungsschalter gekoppelt ist.

Die in FIG 1 dargestellte Ausführungsform des Hilfsauslösers besteht im Wesentlichen aus dem in jeweils einem Feld angedeuteten Unterspannungsauslöser 10 und dem an ihm angeordneten Spannungsauslöser 30. Der Spannungsauslöser 30 ist über die Anschlussstelle 20 im Stromkreis des Unterspannungsauslösers 10 an diesem angeordnet. In der dargestellten Ausführungsform umfasst der Spannungsauslöser 30 ein Relais 40, welches auf ein an die Anschlussstelle 20 angeordnetes Schaltelement 50 wirkt.

Der Unterspannungsauslöser 10 umfasst eine Spule 80, die eine Kraft auf ein Stellglied (nicht dargestellt) ausübt, dessen Bewegung auf ein mechanisches Betätigungselement 60 übertragen wird. Dieses mechanische Betätigungselement 60 überträgt eine mechanische Bewegung auf einen Leistungsschalter 70. Des Weiteren ist im Unterspannungsauslöser 10 zwischen der ersten Anschlussklemme 101 und der zweiten Anschlussklemme 102 ein verstellbarer Widerstand 110 angeordnet.

Sinkt die am Unterspannungsauslöser an dessen erster Anschlussklemme 101 und zweiten Anschlussklemme 102 angelegte Spannung unter einen definierten Wert, bewirkt ein dementsprechend über eine Gleichrichterbrücke 90 fließender Strom in der Spule 80 eine Bewegung eines Stellgliedes. Die Bewegung des Stellgliedes wird, wie beschrieben, über das mechanische Betätigungselement 60 auf die Kontakte des Leistungsschalters 70 übertragen, so dass dessen Kontakte geöffnet werden. So kann bei einer Spannungsunterbrechung, zum Beispiel in einem Havariefall, der Leistungsschalter ausgeschaltet beziehungsweise ausgelöst werden. Diese Einrichtung hat den Vorteil, dass bei erneutem Anliegen der Spannung der Leistungsschalter weiterhin geöffnet bleibt, so dass ein unkontrolliertes Anlaufen einer Maschine verhindert wird.

Bei Anlage einer Spannung an der dritten Anschlussklemme 103 und der vierten Anschlussklemme 104, die eine bestimmte Auslösespannung des Spannungsauslösers 30 übersteigt, wird das Relais 40 des Spannungsauslösers 30 betätigt, dessen Bewegung auf das im Stromkreis des Unterspannungsauslösers 10 angeordnete Schaltelement 50 übertragen wird. Damit öffnet das Schaltelement 50 den Stromkreis des Unterspannungsauslösers 10. Die Folge davon ist eine wie oben schon beschriebene Bewegung des Stellgliedes an der Spule 80 des Unterspannungsauslösers 10 dahingehend, dass über das mechanische Betätigungselement 60 die Kontakte des Leistungsschalters 70 geöffnet werden. Mit dieser Ausgestaltung kann somit der Leistungsschalter 70 ausgeschaltet beziehungsweise ausgelöst werden, wenn zum Beispiel im Gesamtenergiesystem des Leistungsschalters 70 eine zu hohe Spannung anliegt.

## Patentansprüche

1. Hilfsauslöser für einen Leistungsschalter (70), wobei der Hilfsauslöser einen Unterspannungsauslöser (10) zur mechanischen Betätigung eines Betätigungselementes (60) umfasst,
**dadurch gekennzeichnet, dass**
im Stromkreis des Unterspannungsauslösers (10) eine Anschlussstelle (20) zum Anschluss eines Spannungsauslösers (30) angeordnet ist.

2. Hilfsauslöser nach Anspruch 1,
**dadurch gekennzeichnet, dass**
der Hilfsauslöser des Weiteren einen Spannungsauslöser (30) umfasst, der an die Anschlussstelle (20) im Stromkreis des Unterspannungsauslösers (10) angeschlossen ist und der eine Unterbrechung des Stromkreises dann bewirkt, wenn eine bestimmte an ihn angelegte Spannung überschritten ist.

3. Hilfsauslöser nach Anspruch 2,
**dadurch gekennzeichnet, dass**
der Spannungsauslöser (30) unlösbar an die Anschlussstelle (20) im Stromkreis des Unterspannungsauslösers (10) angeschlossen ist.

4. Hilfsauslöser nach Anspruch 2,
**dadurch gekennzeichnet, dass**
der Spannungsauslöser (30) als Modul ausgestaltet an die Anschlussstelle (20) im Stromkreis des Unterspannungsauslösers (10) lösbar angeschlossen ist.

5. Hilfsauslöser nach einem der Ansprüche 2 bis 4,
**dadurch gekennzeichnet, dass**
der Spannungsauslöser (30) als das den Stromkreis unterbrechende Bauteil ein Halbleiterbauelement umfasst.

6. Hilfsauslöser nach einem der Ansprüche 2 bis 4,
**dadurch gekennzeichnet, dass**
der Spannungsauslöser (30) als das den Stromkreis unterbrechende Bauteil ein Relais (40) umfasst.

7. Hilfsauslöser nach Anspruch 6,
**dadurch gekennzeichnet, dass**
die Auslösespannung des Relais (40) einstellbar ist.

8. Hilfsauslöser nach einem der Ansprüche 2 bis 7,
**dadurch gekennzeichnet, dass**
der Spannungsauslöser (30) bei einer Spannung auslöst, die mindestens 55 % der Bemessungsspannung beträgt.

9. Hilfsauslöser nach Anspruch 1,
**dadurch gekennzeichnet, dass**
der Hilfsauslöser des Weiteren ein Schaltelement (50) und einen an dieses Schaltelement (50) mechanisch gekoppelten Spannungsauslöser (30) umfasst, wobei das Schaltelement (50) an die Anschlussstelle (20) im Stromkreis angeschlossen ist und der Spannungsauslöser (30) eine Unterbrechung des Stromkreises dann bewirkt, wenn eine bestimmte an ihn angelegte Spannung überschritten ist.

## Claims

1. Auxiliary release for a circuit breaker (70), the auxiliary release comprising an undervoltage release (10) for mechanically actuating an actuating element (60),
**characterised in that**
a connection point (20) for connecting a shunt release (30) is arranged in the circuit of the undervoltage release (10).

2. Auxiliary release according to claim 1,
**characterised in that**
the auxiliary release further comprises a shunt release (30), which is connected to the connection point (20) in the circuit of the undervoltage release (10) and which then triggers an interruption of the circuit when a specific voltage applied to the circuit is exceeded.

3. Auxiliary release according to claim 2,
**characterised in that**
the shunt release (30) is connected non-detachably to the connection point (20) in the circuit of the undervoltage release (10).

4. Auxiliary release according to claim 2,
**characterised in that**
the shunt release (30), embodied as a module, is connected detachably to the connection point (20) in the circuit of the undervoltage release (10).

5. Auxiliary release according to one of claims 2 to 4,
**characterised in that**
the shunt release (30) comprises a semiconductor element as the circuit-breaking component.

6. Auxiliary release according to one of claims 2 to 4,
**characterised in that**
the shunt release (30) comprises a relay (40) as the circuit-breaking component.

7. Auxiliary release according to claim 6,
**characterised in that**
the tripping voltage of the relay (40) can be adjusted.

8. Auxiliary release according to one of claims 2 to 7,
**characterised in that**
the shunt release (30) trips at a voltage amounting to at least 55 % of the rated voltage.

9. Auxiliary release according to claim 1,
**characterised in that**
the auxiliary release further comprises a switching element (50) and a shunt release (30) mechanically coupled to said switching element (50), said switching element (50) being connected to the connection point (20) in the circuit and the shunt release (30) then triggering an interruption of the circuit when a specific voltage applied to the circuit is exceeded.

## Revendications

1. Déclencheur auxiliaire pour un disjoncteur (70), dans lequel le déclencheur auxiliaire comprend un déclencheur (10) à minimum de tension pour l'actionnement mécanique d'un élément (60) d'actionnement,
**caractérisé en ce que**
un point (20) de connexion, pour la connexion du déclencheur (30) de tension, est monté dans le circuit du déclencheur (10) à minimum de tension.

2. Déclencheur auxiliaire suivant la revendication 1,
**caractérisé en ce que**
le déclencheur auxiliaire comprend en outre un déclencheur (30) de tension, qui est relié au point (20) de connexion dans le circuit du déclencheur (10) à minimum de tension et qui provoque une interruption du circuit lorsqu'une tension déterminée qui lui est appliquée est dépassée.

3. Déclencheur auxiliaire suivant la revendication 2,
**caractérisé en ce que**
le déclencheur (30) de tension est relié indissolublement au point (20) de connexion dans le circuit du déclencheur (10) à minimum de tension.

4. Déclencheur auxiliaire suivant la revendication 2,
**caractérisé en ce que**
le déclencheur (30) de tension conformé en module est relié de manière amovible au point (20) de connexion dans le circuit du déclencheur (10) à minimum de tension.

5. Déclencheur auxiliaire suivant l'une des revendications 2 à 4,
**caractérisé en ce que**
le déclencheur (30) de tension comprend un composant à semiconducteur comme composant interrompant le circuit.

6. Déclencheur auxiliaire suivant l'une des revendications 2 à 4,
**caractérisé en ce que**
le déclencheur (30) de tension comprend un relais (40) comme composant interrompant le circuit.

7. Déclencheur auxiliaire suivant la revendication 6,
**caractérisé en ce que**
la tension de déclenchement du relais (40) est réglable.

8. Déclencheur auxiliaire suivant l'une des revendications 2 à 7,
**caractérisé en ce que**
le déclencheur (30) de tension déclenche à une tension qui représente au moins 55 % de la tension nominale.

9. Déclencheur auxiliaire suivant la revendication 1,
**caractérisé en ce que**
le déclencheur auxiliaire comprend en outre un élément (50) de commutation et un déclencheur (30) de tension accouplé mécaniquement à cet élément (50) de commutation, l'élément (50) de commutation étant relié au point (20) de connexion dans le circuit et le déclencheur (30) de tension provoquant une interruption du circuit lorsqu'une tension déterminée qui lui est appliquée est dépassée.
